# EUROPÄISCHE PATENTANMELDUNG

(11) **EP 1 281 481 A2**
(43) Veröffentlichungstag der Anmeldung: **05.02.2003**
(21) Anmeldenummer: 02013686.7
(22) Anmeldetag: 20.06.2002
(51) Int. Cl.: B25B 21/00, B25B 31/00

(54) **Setzwerkzeug für einen Bolzenanker**

(30) Priorität: 03.08.2001 DE 20112938 U; 03.04.2002 DE 10214676
(71) Anmelder: fischerwerke Artur Fischer GmbH & Co. KG, 72178 Waldachtal (DE)
(72) Erfinder: Frischmann, Albert, 79341 Kenzingen (DE); Mausz, Joachim, 79331 Teningen (DE); Schwaab, Frank, 79348 Freiamt (DE)

(57) **Zusammenfassung**

Die Erfindung betrifft ein Setzwerkzeug (10) zum Eintreiben eines Bolzenankers (12) mittels eines nicht dargestellten Bohrhammers in ein nicht dargestelltes Bohrloch. Das Setzwerkzeug (10) weist einen Schaft (24) und eine auf den Schaft (24) aufgesetzte Schiebehülse (26) mit einem rohrförmigen Abschnitt (28) und einem im Durchmesser größeren zylindrischen Abschnitt (30) auf. Der rohrförmige Abschnitt (28) bildet eine Aufnahme für den Bolzenanker (12) ohne Mutter und der zylindrische Abschnitt (30) eine Aufnahme für den Bolzenanker (12) mit aufgeschraubter Mutter (22) auf. Das Setzwerkzeug (10) ermöglicht ein Eintreiben des Bolzenankers (12) sowohl mit als auch ohne Mutter (22). Ein Ende des Schafts (24) des Setzwerkzeugs (10) ist als Hohlschaft (38) zum Stecken des Setzwerkzeugs (10) auf einen Bohrer (40) ausgebildet.

## Beschreibung

Die Erfindung betrifft ein Setzwerkzeug für einen Bolzenanker mit den Merkmalen des Oberbegriffs des Anspruchs 1.

Ein derartiges Setzwerkzeug ist bekannt aus der DE 199 04 849 A1. Das bekannte Setzwerkzeug dient zum Setzen einer sog. Spannhülse, deren eines Ende zu einem nach außen stehenden Flansch umgeformt ist, in ein Bohrloch. Das bekannte Setzwerkzeug weist einen Schaft auf, an dessen einem Stirnende eine flache Ansenkung als Aufnahme für den Flansch der Spannhülse ausgebildet ist.

Der Erfindung liegt die Aufgabe zugrunde, ein Setzwerkzeug für einen insbesondere massiven und ein Schraubengewinde an einem Ende aufweisenden Bolzenanker vorzuschlagen.

Diese Aufgabe wird erfindungsgemäß durch die Merkmale des Anspruchs 1 gelöst. Das erfindungsgemäße Setzwerkzeug weist eine Aufnahme für den Bolzenanker auf. Dies kann bspw. ein zylindrisches Loch sein, in das ein Ende des Bolzenankers steckbar ist. Durch Schlagbeaufschlagung des Setzwerkzeugs lässt sich der in die Aufnahme eingebrachte Bolzenanker in ein Bohrloch eintreiben. Desweiteren weist das erfindungsgemäße Setzwerkzeug eine zweite Aufnahme für den Bolzenanker mit aufgeschraubter Mutter auf. Die zweite Aufnahme kann bspw. eine zylindrische Vertiefung sein, deren Durchmesser größer als ein Durchmesser der ersten Aufnahme ist, so dass der Bolzenanker mit einer aufgeschraubten Mutter in die zweite Aufnahme einbringbar ist. Die zweite Aufnahme muss nicht zwingend rund sein, sie kann auch einen Mehrkant, bspw. einen Sechskant aufweisen. Vorzugsweise fluchten die beiden Aufnahmen miteinander und es mündet die erste Aufnahme in die zweite Aufnahme, so dass die auf den Bolzenanker aufgeschraubte Mutter in der zweiten Aufnahme einliegt und ein eventuell aus der Mutter vorstehendes Ende des Bolzenankers in die erste Aufnahme hineinragt. Durch die zweite Aufnahme lässt sich mit dem erfindungsgemäßen Setzwerkzeug ein Bolzenanker in ein Bohrloch eintreiben, wenn bereits eine Mutter auf den Bolzenanker aufgeschraubt ist. Dies eignet sich insbesondere für eine Durchsteckmontage, bei der der Bolzenanker durch ein Durchgangsloch in einem zu befestigenden Gegenstand hindurch in ein Bohrloch in einem Verankerungsgrund eingetrieben wird. Der Verankerungsgrund kann bspw. eine Decke, eine Wand, ein Boden sein. Das erfindungsgemäße Setzwerkzeug hat den Vorteil, dass mit ihm ein Bolzenanker sowohl mit wie auch ohne aufgeschraubter Mutter in ein Bohrloch eintreibbar ist. Das erfindungsgemäße Setzwerkzeug erleichtert das Setzen eines Bolzenankers und ist insbesondere bei einer Überkopfmontage, die wegen der unergonomischen Haltung einiges anstrengender als bspw. eine Wandmontage ist, von erheblichem Vorteil. Weiterer Vorteil des erfindungsgemäßen Setzwerkzeugs ist eine zumindest nahezu zentrische Schlagbeaufschlagung des Bolzenankers, eine Beschädigung des Endes und insbesondere eines Gewindes des Bolzenankers durch schräge und/oder außermittige Schlagbeaufschlagung wird vermieden.

Grundsätzlich ist eine Schlagbeaufschlagung des Setzwerkzeugs mit einem Handhammer möglich. Vorzugsweise ist das Eintreiben eines Bolzenankers in ein Bohrloch mit dem erfindungsgemäßen Setzwerkzeug allerdings mit einer Schlagmaschine, also bspw. einer Schlagbohrmaschine oder einem Bohrhammer vorgesehen. Zu diesem Zweck weist eine Ausgestaltung der Erfindung eine Vorrichtung zum Einspannen des Setzwerkzeugs in ein Spann- oder Bohrfutter einer Schlagbohrmaschine oder eines Bohrhammers auf. Die Vorrichtung zum Einspannen kann bspw. ein zylindrischer Schaft zum Einspannen in ein Backenfutter einer Schlagbohrmaschine oder eines Bohrhammers sein. Auch kann die Vorrichtung zum Einspannen einen speziell ausgebildeten Schaft zum formschlüssigen Einsetzen in ein spezielles Schnellspannfutter einer Schlagbohrmaschine oder eines Bohrhammers sein. Dies ist an sich bekannt.

Eine Ausgestaltung der Erfindung sieht ein Setzwerkzeug mit einem Schaft und einer auf den Schaft aufgesetzten, auf dem Schaft verschieblichen Schiebehülse vor. Die Schiebehülse weist die beiden Aufnahmen für den Bolzenanker ohne Mutter und für den Bolzenanker mit aufgeschraubter Mutter auf. Die Schiebehülse hat den Vorteil, dass sich das Setzwerkzeug selbsttätig an unterschiedliche Einstecktiefen des Bolzenankers in die Aufnahme anpasst.

Eine Ausgestaltung der Erfindung sieht vor, dass der Bolzenanker einschließlich einer eventuell aufgeschraubten Mutter gegenüber dem Setzwerkzeug drehbar ist. Dies kann dadurch erreicht werden, dass der Bolzenanker und die Mutter in den Aufnahmen drehbar sind. Die Drehbarkeit kann auch dadurch erreicht werden, dass die Aufnahmen gegenüber dem Setzwerkzeug drehbar sind. Eine Drehbarkeit der Aufnahmen gegenüber dem Setzwerkzeug lässt sich insbesondere mit einer die beiden Aufnahmen ausweisenden Schiebehülse erreichen, die auf einem Schaft verschieblich und drehbar ist. Die Drehbarkeit des Bolzenankers einschließlich einer eventuell aufgeschraubten Mutter ist insbesondere dann von Vorteil, wenn eine Schlagbohrmaschine oder ein Bohrhammer zum Eintreiben verwendet werden, deren Drehantrieb nicht abschaltbar ist. Bei Verwendung einer Schlagbohrmaschine oder eines Bohrhammers mit abschaltbarem Drehantrieb ist eine Drehbarkeit des Bolzenankers gegenüber dem Setzwerkzeug nicht zwingend erforderlich.

Eine Ausgestaltung der Erfindung sieht eine bspw. klemmende oder magnetische Halterung des Bolzenankers am Setzwerkzeug vor. Dies ist bei einer Überkopfmontage nicht zwingend erforderlich, allerdings bei einer Wandmontage und insbesondere bei einer Bodenmontage von Vorteil. Auch bei einer Überkopfmontage vereinfacht die klemmende oder magnetische Halterung des Bolzenankers am Setzwerkzeug die Handhabung. Eine klemmende Halterung kann bspw. durch einen Ring oder ein sonstiges Element aus Gummi oder Kunststoff oder mit einer Federzunge erreicht werden.

Eine Ausgestaltung der Erfindung sieht eine Vorrichtung zum Aufsetzen des Setzwerkzeugs auf einen Bohrer vor. Die Vorrichtung kann bspw. ein zylindrisches Loch sein, in das ein Bohrer steckbar ist. Das Loch ist tiefer als der Bohrer, so dass eine Schlagenergie nicht über eine Bohrerspitze, sondern bspw. über einen Bund des Bohrers auf ein Stirnende des Setzwerkzeugs übertragen wird.

Eine Weiterbildung sieht vor, dass das Setzwerkzeug gegenüber dem Bohrer drehbar ist. Dadurch ist das Setzwerkzeug mit einer Schlagbohrmaschine oder einem Bohrhammer, deren Drehantrieb nicht abschaltbar ist, verwendbar.

In einer weiteren Ausgestaltung der Erfindung kann am Schaft des Setzwerkzeuges ein die Schiebehülse in einer Aufnahmeposition für den Bolzenanker fixierender und beim Setzvorgang des Bolzenankers überwindbarer Anschlag angeordnet sein. Beim Eindrücken des Bolzenankers mit Mutter in die Aufnahme kann sich die Schiebhülse auf dem Schaft des Setzwerkzeuges soweit verschieben, dass die Stirnseite des Setzwerkzeuges den aufgesetzten Bolzenanker wieder aus der Aufnahme herausdrückt. Der am Schaft angeordnete Anschlag bildet eine Sperre für die Schiebehülse, die ein Ausstoßen des Bolzenankers aus der Aufnahme verhindert. Beim Setzen des Bolzenankers wird diese Sperre überwunden, so dass die Stirnseite des Setzwerkzeuges zur Übertragung der Schläge am hinteren Ende des Bolzenankers aufsitzt. Nach Beendigung des Setzvorgangs wird die Schiebehülse wieder über den Anschlag und in ihre Ausgangsposition verschoben.

Um sowohl eine wirksame jedoch überwindbare Sperre als auch die Verschiebung in die Ausgangsposition der Schiebehülse zu erreichen ist es vorteilhaft, den Anschlag als Kunststoffring auszubilden und/oder das hintere Ende der Schiebehülse durch Schlitze federnd zu gestalten.

Die Erfindung wird nachfolgend anhand in der Zeichnung dargestellter Ausführungsbeispiele näher erläutert. Die Figuren 1 bis 3 zeigen Ausführungsformen der erfindungsgemäßen Setzwerkzeuge im Achsschnitt.

Das in Figur 1 dargestellte, erfindungsgemäße Setzwerkzeug 10 ist zum Setzen eines Bolzenankers 12 in ein nicht dargestelltes Bohrloch vorgesehen. Der Bolzenanker 12 weist einen stangenförmigen Schaft 14 mit einem Spreizkonus 16 an einem Ende auf. Auf den Schaft 14 ist eine Spreizhülse 18 aufgesetzt, die zum Verankern des Bolzenankers 12 in dem Bohrloch durch Einziehen des Spreizkonus 16 in die Spreizhülse 18 aufspreizbar ist. An einem dem Spreizkonus 16 fernen Ende weist der Schaft 14 des Bolzenankers 12 ein Schraubengewinde 20 auf, auf das wie in Figur 1 dargestellt eine Mutter 22 (mit Unterlegscheibe) aufgeschraubt sein kann.

Das Setzwerkzeug 10 weist einen Schaft 24 auf, auf den eine Schiebehülse 26 aufgesetzt ist. Die Schiebehülse 26 weist einen rundrohrförmigen Abschnitt 28 auf, mit dem sie axial verschieblich auf den Schaft 24 des Setzwerkzeugs 10 aufgesetzt ist. Der rundrohrförmige Abschnitt 28 dient zur Aufnahme des Bolzenankers 12 ohne die Mutter 22 und wird deswegen nachfolgend als Aufnahme 28 für den Bolzenanker 12 bezeichnet werden.

An einem axial über den Schaft 24 des Setzwerkzeugs 10 überstehenden Ende geht die Aufnahme 28 einstückig über eine ringstufenförmige Durchmessererweiterung in einen axial kurzen, zylindrischen Abschnitt über, der zur Aufnahme der auf den Bolzenanker 12 aufgeschraubten Mutter 22 dient. Dieser Abschnitt wird deswegen nachfolgend als Aufnahme 30 für die Mutter 22 bezeichnet werden. Der Bolzenanker 12 und die Mutter 22 sind drehbar in den Aufnahmen 28, 30 des Setzwerkzeugs 10. Die Schiebehülse 26 ist einstückig und besteht aus Kunststoff.

An ihrem verschieblich auf den Schaft 24 des Setzwerkzeugs 10 aufgesetzten Ende weist die Schiebehülse 26 einen nach innen stehenden Ringbund 32 auf, der sich zwischen zwei einander zugewandten Ringschultern 34, 36 des Schafts 24 einfindet. Die beiden Ringschultern 34, 36 sind durch Durchmesserstufungen des Schafts 24 gebildet. Sie begrenzen einen Verschiebeweg der Schiebehülse 26 auf dem Schaft 24. Die Schiebehülse 26 ist drehbar auf dem Schaft 24.

Ein der Schiebehülse 26 abgewandtes Ende des Schafts 24 ist als Hohlschaft 38 ausgebildet. In den Hohlschaft 38 ist ein Bohrer 40 bspw. wie dargestellt ein Steinbohrer steckbar. Der Bohrer 40 ist im Hohlschaft 38 drehbar. Der Bohrer 40 weist einen Radialbund 42 auf, mit dem er an einem Stirnende des Hohlschafts 38 anliegt. Eine Spitze des Bohrers 40 liegt nicht am Grund des Hohlschafts 38 an. Der Hohlschaft 38 bildet eine Vorrichtung zum Aufsetzen des Setzwerkzeugs 10 auf den Bohrer 40.

Zum Setzen des Bolzenankers 12 in ein nicht dargestelltes Bohrloch wird der Bolzenanker 12 bspw. wie in Figur 1 mit aufgeschraubter Mutter 22 in die Aufnahme 30 des Setzwerkzeugs 10 eingesetzt und das Setzwerkzeug 10 wird mit seinem Hohlschaft 38 auf den Bohrer 40 aufgesetzt. Der Bohrer 40 wird mit einer nicht dargestellten Schlagbohrmaschine oder einem Bohrhammer schlagend beaufschlagt. Die Schlagenergie wird über den Bund 42 auf den Hohlschaft 38 und den Schaft 24 übertragen, der seinerseits den Bolzenanker 12 schlagend beaufschlagt. Der Bolzenanker 12 lässt sich dadurch in das nicht dargestellte Bohrloch eintreiben. Durch die Möglichkeit, den Bolzenanker 12 mit aufgeschraubter Mutter 22 in das Bohrloch einzutreiben, kann der Bolzenanker 12 in sog. Durchsteckmontage durch ein Durchgangsloch in einem zu befestigenden, nicht dargestellten Gegenstand hindurch in das Bohrloch eingetrieben werden. Der Bolzenanker 12 wird eingetrieben bis die Mutter 22 bzw. die untergelegte Unterlegscheibe auf dem zu befestigenden Gegenstand aufsitzt. Anschließend wird das Setzwerkzeug 10 abgenommen und durch Anziehen der Mutter 22 der Spreizkonus 16 in die Spreizhülse 18 eingezogen, die Spreizhülse 18 dadurch aufgespreizt und der Bolzenanker 12 im Bohrloch verankert. Mit dem Anziehen der Mutter 22 wird auch der nicht dargestellt, zu befestigende Gegenstand gegen eine das Bohrloch aufweisende Decke, Wand oder Boden gespannt. Da der Bohrer 40 im Hohlschaft 38, die Schiebehülse 26 auf dem Schaft 24 und der Bolzenanker 12 und die Mutter 22 in den Aufnahmen 26, 30 drehbar sind, erfolgt keine Drehung des Bolzenankers 12 und der Mutter 22, auch wenn der Bohrer 22 drehend angetrieben wird. Das Setzwerkzeug 10 ist dadurch auch mit Schlagbohrmaschinen oder Bohrhämmern verwendbar, deren Drehantrieb nicht abschaltbar ist.

Da das Setzwerkzeug 10 mit dem Hohlschaft 38 auf den Bohrer 40 aufgesteckt ist, lässt sich der Bohrer 40 zum Bohren eines Bohrlochs, in dem der Bolzenanker 12 verankert werden soll, aus dem Setzwerkzeug 10 herausziehen. Es ist daher einfach möglich, zunächst mit dem Bohrer 40 das Bohrloch zu Bohren, anschließend das Setzwerkzeug 10 auf den Bohrer 40 zu stecken und mit dem Setzwerkzeug 10 den Bolzenanker 12 in das Bohrloch einzutreiben.

In Figur 2 ist der Bolzenanker 12 ohne Mutter in die Aufnahme 28 des Setzwerkzeugs 10 eingesetzt dargestellt. Das Eintreiben des Bolzenankers 12 in ein Bohrloch erfolgt in vorstehend zu Figur 1 beschriebener Weise. Das Setzwerkzeug 10 eignet sich deswegen auch für eine sog. Vorsteckmontage, bei der der Bolzenanker 12 ohne Mutter in ein Bohrloch eingetrieben wird und anschließend ein zu befestigender, ein Durchgangsloch aufweisenden Gegenstand auf den Bolzenanker 12 aufgesetzt und die Mutter aufgeschraubt und angezogen wird.

Anstelle des Hohlschafts 38 weist das in Figur 2 dargestellte Setzwerkzeug 10 einen Schaft 44 zum Einsetzen in ein nicht dargestelltes Bohrfutter einer Schlagbohrmaschine oder eines Bohrhammers auf. Der Schaft 44 bildet eine Vorrichtung zum Einspannen des Setzwerkzeugs 10 in ein Bohr- oder Spannfutter einer Schlagbohrmaschine oder eines Bohrhammers. Im übrigen ist das Setzwerkzeug 10 aus Figur 2 gleich ausgebildet wie das Setzwerkzeug 10 in Figur 1 und funktioniert in gleicher Weise.

Das in Figur 3 dargestellte Ausführungsbeispiel weist an seinem Schaft 24 einen Anschlag 46 auf, der entweder einstückig am Schaft 24 angeprägt ist oder durch einen aufgesetzten Kunststoffring gebildet ist. Der Anschlag 46 hält die Schiebehülse 26 in einer Aufnahmeposition, in der der Bolzenanker 12 mit aufgesetzter Mutter 22 in die Aufnahme 30 der Schiebehülse 26 eingesetzt werden kann. Beim Setzen des Bolzenankers 12 wird durch die auf den Schaft 24 wirkenden Schläge die Schiebehülse 26 über den Anschlag 46 geschoben, so dass die Stirnseite des Schafts 24 auf das hintere Ende des Bolzenankers 12 auftrifft. Das Übergleiten der Schiebehülse 26 über den Anschlag 46 beim Setzvorgang wird dadurch erleichtert, dass das hintere Ende der Schiebehülse 26 Schlitze 48 aufweist, durch die Federzungen 50 gebildet werden. Nach dem Setzvorgang wird die Schiebehülse 26 von Hand wieder in ihre Ausgangsstellung und damit in die Aufnahmeposition für den Bolzenanker 12 verschoben.

## Patentansprüche

1. Setzwerkzeug für einen Bolzenanker, mit einer Aufnahme für den Bolzenanker, **dadurch gekennzeichnet, dass** das Setzwerkzeug (10) eine zweite Aufnahme (30) für den Bolzenanker (12) mit aufgeschraubter Mutter (22) aufweist.

2. Setzwerkzeug nach Anspruch 1, **dadurch gekennzeichnet, dass** das Setzwerkzeug (10) eine Vorrichtung (44) zum Einspannen in ein Spannfutter aufweist.

3. Setzwerkzeug nach Anspruch 1, **dadurch gekennzeichnet, dass** das Setzwerkzeug (10) einen Schaft (24) und eine auf den Schaft (24) aufgesetzte und auf dem Schaft (24) verschiebliche Schiebehülse (26) aufweist, die die beiden Aufnahmen (28, 30) aufweist.

4. Setzwerkzeug nach Anspruch 1, **dadurch gekennzeichnet, dass** der Bolzenanker (12) gegenüber dem Setzwerkzeug (10) drehbar ist.

5. Setzwerkzeug nach Anspruch 1, **dadurch gekennzeichnet, dass** mindestens eine der beiden Aufnahmen (28, 30) gegenüber dem Setzwerkzeug (10) drehbar sind.

6. Setzwerkzeug nach Anspruch 1, **dadurch gekennzeichnet, dass** der Bolzenanker (12) klemmend oder magnetisch in zumindest einer der beiden Aufnahmen (28, 30) gehalten ist.

7. Setzwerkzeug nach Anspruch 1, **dadurch gekennzeichnet, dass** das Setzwerkzeug (10) eine Vorrichtung (38) zum Aufsetzen des Setzwerkzeugs (10) auf einen Bohrer (40) aufweist.

8. Setzwerkzeug nach Anspruch 7, **dadurch gekennzeichnet, dass** das Setzwerkzeug (10) auf dem Bohrer (40) drehbar ist.

9. Setzwerkzeug nach Anspruch 3, **dadurch gekennzeichnet, dass** am Schaft (24) des Setzwerkzeuges (10) ein die Schiebehülse (26) in einer Aufnahmeposition für den Bolzenanker (12) fixierender und beim Setzvorgang des Bolzenankers überwindbarer Anschlag (46) angeordnet ist.

10. Setzwerkzeug nach Anspruch 9, **dadurch gekennzeichnet, dass** der Anschlag (46) durch einen Kunststoffring gebildet ist.

11. Setzwerkzeug nach Anspruch 9, **dadurch gekennzeichnet, dass** das hintere Ende der Schiebehülse (26) durch Schlitze (48) gebildete Federzungen (50) aufweist.
